# EUROPÄISCHE PATENTANMELDUNG

(11) **EP 0 758 737 A1**
(43) Veröffentlichungstag der Anmeldung: **19.02.1997**
(21) Anmeldenummer: 96201987.3
(22) Anmeldetag: 15.07.1996
(51) Int. Cl.: F42C 15/24, F42C 15/184

(54) **Verfahren und Vorrichtung zum Sichern und zum Schärfen eines Zündsatzes und/oder eines mechanisch gezündeten Munitionskörpers**

(30) Priorität: 16.08.1995 CH 2347/95
(71) Anmelder: Schweizerische Eidgenossenschaft vertreten durch die Eidg. Munitionsfabrik Thun der Gruppe für Rüstungsdienste, CH-3602 Thun (CH)
(72) Erfinder: Kutzli, Jörg, 3631 Höfen (CH)
(74) Vertreter: Frauenknecht, Alois J.

(57) **Zusammenfassung**

Es ist bekannt Sicherheits- und Zündelemente durch Abschussbeschleunigungen zu initiieren und mit Massensperren zu entsichern bzw. zu sichern, bei ungenügend grossen und/oder zeitlich zu kurzen Beschleunigungen.

Ein Verfahren und eine Vorrichtung zum Sichern und Schärfen eines Zündsatzes und/oder eines Munitionskörpers weist einen Schlagbolzen (33-35) auf, der durch einen mechanischen Impuls (J) gespannt wird. Zwei Massensperren (44-50); (52-56) verriegeln einen Schieber (36) und werden durch auf diese einwirkende Beschleunigungs- und Trägheitskräfte entsichert, so dass der federbelastete Schieber (36) sein Zündelement (37) in die Scharfstellung bewegt, wo es durch die mit der Massensperre (52-56) gekoppelte Zündspitze (35) beaufschlagt wird.

Der Erfindungsgegenstand ist insbesondere für Gewehrgranaten geeignet; er kann auch für Sicherheitsaufgaben in zivilen Anwendungen eingesetzt werden, vor allem in Verbindung mit pyrotechnischen Sprengmitteln.

## Beschreibung

Die vorliegende Erfindung bezieht sich auf ein Verfahren nach dem Oberbegriff des Patentanspruchs 1, sowie auf eine Vorrichtung zur Durchführung des Verfahrens gemäss Anspruch 2.

Es ist seit vielen Jahren bekannt, Zündsätze, insbesondere solche in Munitionskörpern, mittels Schlagbolzen zu initiieren und durch sogenannte Massensperren, welche durch ihre Massenträgheit bei einer Beschleunigung entriegelt werden, zu sichern.

Es hat sich jedoch in praxi gezeigt, dass sichere Verfahren und Vorrichtungen entweder einen grossen Raumbedarf erfordern und/oder eine Hilfsenergie benötigen. Dementsprechend hoch sind die wirtschaftlichen Aufwendungen für die Realisation, insbesondere beim Einbezug von elektronischen und/oder elektromechanischen Bauelementen.

Es ist daher Aufgabe der Erfindung ein Verfahren und eine Vorrichtung zu schaffen, welche wenig Platz benötigen, wirtschaftlich sind und sich sehr universell einsetzen lassen, unter Ausnutzung bereits vorhandener oder systembedingter Beschleunigungen.

Der Erfindungsgegenstand soll nicht auf militärische Anwendungen beschränkt sein.

Diese Aufgabe wird verfahrensgemäss durch die Merkmale des Anspruchs 1 gelöst; die erfindungsgemässe Vorrichtung ist in Anspruch 2 charakterisiert.

In abhängigen Ansprüchen sind Weiterbildungen der Erfindung beschrieben.

Die Vorrichtung nach Anspruch 3 erlaubt einen sehr gedrängten Aufbau und ergibt eine hohe Systemsicherheit.

Vorteilhaft ist der Einbau einer Lochblende im Schieber gemäss Anspruch 4, da damit der Zündkanal in einfacher Weise nach aussen zu öffnen bzw. verschliessbar ist.

Der Einbau eines Zündelementes gemäss Anspruch 5 erlaubt eine besonders sichere Initiierung einer nachgeschalteten Zündkette.

Die Vorrichtung nach Anspruch 6 ist besonders platzsparend und wirtschaftlich herstellbar.

Eine Montagebohrung nach Anspruch 7 erlaubt eine rationelle Fertigung.

Die Ausgestaltung nach Anspruch 8 nutzt die vorhandenen Platzverhältnisse - insbesondere in einem Munitionskörper - vorteilhaft. Zusätzlich lässt sich durch einen, gegenüber der Eingriffswelle grösseren Hammer, beispielsweise einer Geschossfalle, eine einfache Wegbegrenzung in axialer Richtung realisieren.

Der Einbezug einer Lochblende in das Gehäuse, Anspruch 9, erhöht die Systemsicherheit und erfordert keine zusätzliche Bauhöhe.

Der Drehschieber nach Anspruch 10 stellt eine kinematisch günstige Alternative zum beschriebenen Flachschieber dar.

Anhand eines praktischen Ausführungsbeispiels wie es in einer Gewehrgranate Anwendung findet, wird der Erfindungsgegenstand mit beispielhaften Zeichnungen beschrieben.

Es zeigen:
- Fig. 1: Eine Vorrichtung zum Sichern und Schärfen eines Munitionszünders, die durch den Abschuss eines Geschosses von einem Gewehr betätigt wird, in Schnittdarstellung,
- Fig. 2: die Vorrichtung Fig. 1 in einer weiteren Schnittdarstellung,
- Fig. 3: die Vorrichtung Fig. 1 in Draufsicht, mit den eingezeichneten Schnittebenen,
- Fig. 4: die Vorrichtung Fig. 1 während ihres Initiierungsvorgangs,
- Fig. 5: die Massensperre gemäss Fig. 2 in entsichertem Zustand,
- Fig. 6: die Vorrichtung während des Initiierungsvorgangs von oben betrachtet,
- Fig. 7a: eine schematische Darstellung der Funktionselemente der Vorrichtung Fig. 1 bis Fig. 6,
- Fig. 7b: die Vorrichtung Fig. 7a in ihrer Scharfstellung und
- Fig. 7c: die Vorrichtung Fig. 7a während ihrer Initiierung.

In sämtlichen Figuren sind gleiche Funktionselemente mit gleichen Bezugsziffern versehen.

In Fig. 1 ist mit 1 ein Munitionskörper, beispielsweise eine Gewehrgranate angedeutet, welcher initiiert werden soll. Mit 2 ist eine hammerartige Impulsquelle benannt, welche im vorliegenden Beispiel die Geschossfalle einer Gewehrgranate ist.

Eine ambossartige Eingriffswelle 31 erfährt durch die Impulsquelle 2 einen mechanischen Impuls J, welcher auf einen in einer Verriegelungswelle 32 gelagerten Zündstift 33 wirkt. Der Zündstift 33 ist in einem Zündkanal 33' gelagert und besitzt eine Zündspitze 35, die durch eine Zündstiftfeder 34 an einem kugelförmigen Sperrelement 57 angeschlagen ist. Das Sperrelement 57 ist seinerseits in eine zylindrische Querbohrung 57' eingeschoben und gelagert.

Parallel zum Zündkanal 33' ist eine Massensperre 52-56 angeordnet, welche aus einer Führungswelle 52, einer Büchse mit einem Verriegelungsflansch 53 und einer Verriegelungswelle 54 mit einer Ringnut 55 besteht. Die gesamte Büchse ist durch eine Verriegelungsfeder 56 nach oben, an einen Distanzring 52' gedrückt; die Führungswelle 52 ist beidseitig in den Gehäuseteilen 41 gelagert.

Das zweiteilige Gehäuse 41 umschliesst einen Führungsblock 40; diese Teile nehmen die mechanischen Bauelemente auf.

Im oberen Gehäuseteil 41 befindet sich ein Schieber 36 mit einer Schieberfeder 39.

Am Schieber 36 ist eine Führungsfläche 42' ersichtlich, welche vom Verriegelungsflansch 53 partiell umschlossen ist. In der Fortsetzung des Zündkanals 33', im Schieber 36, befindet sich eine Lochblende 43 und über dem Schieber eine weitere Lochblende 43' im Gehäuse 41, vgl. nachfolgende Fig. 4.

Aus der unter Fig. 1 gezeichneten Draufsicht Fig. 3, welche ihrerseits in der Horizontalebene B -- B geschnitten ist, sind die vertikalen Schnittebenen ersichtlich. Daraus ergibt sich, dass Fig. 1 eine Darstellung der Schnittebenen A -- C - - A ist. Fig. 2 ist eine Darstellung der halben Schnittebene C -- C.

In Fig. 2 ist der durch die Elemente 31-35 gebildete Schlagbolzen zur Hälfte ebenfalls ersichtlich. Zusätzlich sieht man hier das kugelförmige Übertragungselement 51, welches einerseits an der Verriegelungswelle 32 und andererseits an einem Entriegelungskegel 49 anliegt. Der Entriegelungskegel 49 geht in eine Rückhaltewelle 50 und eine Entriegelungswelle 48 über, welche ihrerseits durch einen Anschlag-Flansch 47 begrenzt ist. Ein Verriegelungsstift 44 ist in einen Verriegelungsbolzen 46 übergeführt, welcher im Anschlag-Flansch 47 mündet. Am Anschlag-Flansch 47 liegt eine Entriegelungsfeder 45 auf, die sich am oberen Ende einer Bohrung im Führungsblock 40 abstützt.

Im Gehäuseteil 41 ist im weiteren eine Lochblende 43' zu sehen, welche sich im Zentrum dieses Gehäuses 41 befindet. Der darunterliegende Schieber 36 weist stirnseitig Ausnehmungen 38, 38' auf; an der Ausnehmung 38 liegt der Verriegelungsstift 44 an, so dass sich der federbelastete Schieber 36 nicht weiter bewegen kann, er ist verriegelt.

In der teilweisen Draufsicht Fig. 3 lässt sich der Schieber 36 mit seinen Führungsflächen 42, 42' erkennen. Die linksseitig angeordnete Spiralfeder 39 ist mit einem Pfeil versehen, welcher die Bewegungsrichtung des Schiebers 36 andeutet. Eine zentrale Montagebohrung 30 dient dem Einsetzen des Sperrelementes 57, Fig. 1; konzentrisch hierzu ist die darunterliegende Zündspitze 35 angedeutet.

Aus Fig. 1 in Verbindung mit Fig. 3 lässt sich ebenfalls erkennen, dass im Schieber 36 eine weitere Lochblende 43 vorhanden ist, darunter angeordnet ist das Zündelement 37 aus Bleiazid, das die Initiierung bei entriegelten Sperrelementen ermöglicht.

Rückt der Verriegelungsstift 44 aus der in Fig. 2 gezeigten arretierten Stellung aus, d.h. bewegt er sich nach unten, so drückt die Feder 39 den Schieber 36 in Pfeilrichtung, so dass der Verriegelungs-Flansch 53 ebenfalls den Durchlass 59 passieren kann.

Eine zylinderförmige Drehsicherung 58 steckt in einer Aussparung 58' und dient der einfachen Montage der gesamten Vorrichtung in einem Munitionskörper oder in einem entsprechenden rohrförmigen Aufnahmeteil.

Während Fig. 1 bis Fig. 3 die Situation beim Auftreffen eines Impulses J auf die ambossartige Eingriffswelle 31 zeigt, sind die Fig. 4 bis Fig. 6 Darstellungen nach dem Eintreffen eines mechanischen Impulses J und nachdem die Vorrichtung einer längeren Phase einer Beschleunigung b ausgesetzt ist: Dies ist der Zeitpunkt der Initiierung des Zündelementes 37 durch die Zündspitze 35.

Fig. 6 zeigt hier den Schieber 36 in seiner Endposition, wobei der Zündkanal 33' durch die Lochblende 43 im Schieber 36 und die weitere Lochblende 43' im Gehäuse 41, Fig. 4 und Fig. 5 weitergeführt ist.

Zum besseren Verständnis der Funktionsweise sind die schematischen Darstellungen 7a bis 7c vorgesehen, in welchen wiederum die gleichen Funktionselemente mit gleichen Bezugsziffern versehen sind.

Die Vorrichtung nach Fig. 7a stellt den gesicherten Zustand dar, bevor ein Impuls J auf der Eingriffswelle 31 auftrifft. Der durch die Feder 39 belastete Schieber 36 ist durch die linksseitige Massensperre 44-50 und gleichzeitig durch die rechtsseitig gezeichnete Massensperre 52-56 blockiert. Das Zündelement 37, ebenso wie die Lochblende 43 im Schieber 36 sind aus dem Wirkbereich der Zündspitze 35 seitlich herausgerückt. Die Zündstiftfeder 34 ist minimal gespannt und liegt an der kegelförmigen Zündspitze 35 an. Ebenso sind die beiden Massensperren 44-50 bzw. 52-56 in ihre Endstellungen ausgefahren.

Trifft nun ein mechanischer Impuls J auf die Ambosseite der Eingriffswelle 31, so wirkt das Sperrelement 57 als Anschlag-Kugel; die Zündstiftfeder 34 wird gespannt. Gleichzeitig drückt die Entriegelungsfeder 45 das als Sperr-Kugel wirkende Übertragungselement 51 in Pfeilrichtung und zwar über den Entriegelungskegel 49 und die Entriegelungswelle 48. Damit ist die Verriegelungswelle 32 blockiert; der Zündstift 33 befindet sich mit seiner Zündspitze 35 in Scharfstellung. Das ganze System erfährt nun, nach Fig. 7b, eine mehr oder weniger konstante Beschleunigung b.

Die Wirkung dieser axialen Beschleunigung b ist aus Fig. 7c ersichtlich. Aufgrund der grösseren Masse entriegeln die büchsenartigen Teile der Massensperre 52-56, nämlich der Verriegelungsflansch 53, die Verriegelungswelle 54 und die Ringnut 55, als erstes den Schieber 36. Während sich diese Teile nach unten bewegen aufgrund ihrer Massenträgheit, bewegt sich die etwas leichtere Massensperre 44-50 zeitlich verzögert in die gleiche Richtung; diese Bewegung ist durch die Entriegelungsfeder 45 unterstützt.

Dadurch drückt die Schieberfeder 39 den Schieber 36 nach rechts; gleichzeitig weicht das kugelförmige Sperrelement 57 ebenfalls nach rechts aus und gleitet in die Ringnut 55, so dass die Zündspitze 35, durch die Feder 34 angetrieben, auf das Zündelement 37 schlägt und dieses initiiert. Die Lochblende 43 befindet sich in dieser Schieberstellung in Kongruenz zur Lochblende 43' in Gehäuse 41, vgl. Fig. 4. Die dahinterliegende Zündkette, beispielsweise einer Gewehrgranate, kann gezündet werden.

Während im vorliegenden Ausführungsbeispiel das Zündelement 37 im Schieber 36 angeordnet ist, kann dieser auch so ausgestaltet sein, dass die Zündspitze 35 durch diesen hindurchtreten kann - beispielsweise durch eine vergrösserte Lochblende 43 - und direkt in einer Zündkette eine Schlagzündung auslösen kann.

Es ist ebenfalls denkbar, den Impuls J in einer Bewegungsrichtung auf die Eingriffswelle 31 einwirken zu lassen und die Verriegelungen, ausgestaltet als Retardationssperren, in umgekehrter Richtung auf den Schieber 36 wirken zu lassen.

Diese Variante erscheint insbesondere von Bedeutung in Anwendungen, wo die Vorrichtung Sicherheitsaufgaben zu erfüllen hat. So können gefährdete Teile geschützt werden, beispielsweise könnten bei einem Aufprall eines zu schützenden Körpers gefährdete und/oder gefährliche Massen pyrotechnisch abgesprengt werden.

Das erfindungsgemässe Verfahren lässt sich in analoger Weise auch auf Drehschieber anwenden, welche beispielsweise durch eine Spiralfeder angetrieben sind und in ihrer Peripherie Nocken aufweisen, in welchen die Massensperren eingreifen bzw. herausgerückt werden.

Der Erfindungsgegenstand zeichnet sich vor allem durch seine grosse Zahl von Anwendungsmöglichkeiten, unter den verschiedensten physikalischen Bedingungen aus. Er lässt sich kostengünstig in bestehende Systeme integrieren.

## Patentansprüche

1. Verfahren zum Sichern und Schärfen eines beschleunigbaren Zündsatzes und/oder eines Munitionszünders mit Schlagbolzen mit einem federbelasteten Schieber, welcher durch zwei voneinander getrennte Massensperren gesichert ist, wobei die Massensperren durch eine axiale Beschleunigung entriegelbar sind, dadurch gekennzeichnet, dass in einem ersten Verfahrensschritt durch einen mechanischen Impuls eine Zündstiftfeder ein an seiner Zündspitze blockierter Schlagbolzen gespannt wird, dass in einem zweiten Verfahrensschritt als Folge einer vorgegebenen axialen Beschleunigung der den Zündkanal abdeckende Schieber einseitig entsichert wird, wobei gleichzeitig die Endlage der Zündstiftfeder in ihrer gespannten Position festgehalten wird, dass in einem dritten Verfahrensschritt durch die zunehmende axiale Beschleunigung der Schieber auf einer weiteren Seite entsichert wird und dass in einem vierten Verfahrensschritt der Schieber orthogonal zum Zündstift über die Zündspitze bewegt wird und den Zündkanal freigibt, und dass in einem fünften Verfahrensschritt die Zündspitze entsichert wird, wodurch dieses auf ein Zündelement schlägt und diesen initiiert.

2. Vorrichtung zur Durchführung des Verfahrens nach Anspruch 1, dadurch gekennzeichnet, dass ein Schlagbolzen (31-35) vorgesehen ist, welcher an seiner Zündspitze durch ein in einer Querbohrung (57') gelagertes Sperrelement (57) festgehalten ist, dass ein orthogonal zur Beschleunigungsrichtung beweglicher, mit einer Schieberfeder (39) belasteter Schieber (36) in einem Zündkanal (33') angeordnet ist, dass dieser Schieber (36) durch zwei seitliche Massensperren (44-50; 52-56) fixierbar ist und dass zwischen der einen Massensperre (44-50) und dem Schlagbolzen (31-35) ein Übertragungselement (51) vorgesehen ist, welches die Zündstiftfeder (34) in ihrer gespannten Position festhält.

3. Vorrichtung nach Anspruch 1, dadurch gekennzeichnet, dass der Schieber (36) als Flachschieber ausgebildet ist, auf dessen einer Seite eine Schieberfeder (39) eingreift und der auf der gegenüberliegenden Seite eine Ausnehmung (59) aufweist, welche in einer Endstellung des Schiebers (36) einen Durchlass für einen Verriegelungsflansch (53) der Massensperre (52-56) bildet.

4. Vorrichtung nach Anspruch 2 oder 3, dadurch gekennzeichnet, dass im Schieber (36) eine Lochblende (43) vorgesehen ist.

5. Vorrichtung nach Anspruch 4, dadurch gekennzeichnet, dass vor der Lochblende (43), im Wirkbereich der Zündspitze (35) ein Zündelement (37) eingelassen ist.

6. Vorrichtung nach Anspruch 2, dadurch gekennzeichnet, dass das Sperrelement (57) und das Übertragungselement (51) kugelförmig sind.

7. Vorrichtung nach Anspruch 2, dadurch gekennzeichnet, dass im Schieber (36) eine zentrale Montagebohrung (30) vorgesehen ist.

8. Vorrichtung nach Anspruch 2, dadurch gekennzeichnet, dass der Schlagbolzen (31-35) eine Eingriffswelle (31) aufweist, welche in ihrer Scharfstellung mit einer Stirnfläche des Gehäuses (41) eine Ebene bildet.

9. Vorrichtung nach Anspruch 2, dadurch gekennzeichnet, dass der Zündkanal (33') in der frontseitigen Stirnfläche eines Gehäuses (41) durch eine Lochblende (43') nach aussen weitergeführt ist.

10. Vorrichtung nach Anspruch 2, dadurch gekennzeichnet, dass der Schieber (36) als Drehschieber ausgestaltet ist.
